# FASCICULE DE BREVET EUROPEEN

(11) **EP 2 898 375 B1**
(45) Date de publication et mention de la délivrance du brevet: **18.05.2016**
(21) Numéro de dépôt: 13760005.2
(22) Date de dépôt: 05.09.2013
(51) Int. Cl.: G04G 17/08, A44C 5/00

(54) **DISPOSITIF ELECTRONIQUE PORTABLE FLEXIBLE**
FLEXIBELE TRAGBARE ELEKTRONISCHE VORRICHTUNG
FLEXIBLE PORTABLE ELECTRONIC DEVICE

(30) Priorité: 17.12.2012 EP 12197479
(43) Date de publication de la demande: 29.07.2015
(73) Titulaire: The Swatch Group Research and Development Ltd., 2074 Marin (CH)
(72) Inventeur: HECK, Pascal, CH-3235 Erlach (CH); NICOLAS, Cédric, CH-2000 Neuchâtel (CH)
(74) Mandataire: Supper, Marc
(86) Numéro de dépôt international: PCT/EP2013/068370
(87) Numéro de publication internationale: WO 2014/095098

(56) Documents cités:
- EP-A1- 2 484 243
- WO-A1-2006/039859
- WO-A1-2011/103317
- US-A1- 2003 026 171

## Description

La présente invention concerne un dispositif électronique portable flexible destiné à être enroulé autour d'une partie d'un corps d'un porteur. Plus particulièrement, la présente invention concerne un dispositif électronique portable flexible par exemple du type montre-bracelet.

La présente invention a trait à un dispositif électronique portable flexible qui se compose pour l'essentiel d'un corps souple qui se présente sous la forme d'un bracelet avec des brins destinés à être enroulés autour d'une partie d'un corps d'un utilisateur. Le corps souple est formé d'une bande flexible inférieure et d'une bande flexible supérieure fixée sur la bande flexible inférieure par tout moyen approprié tel que collage ou soudage, en particulier thermo-soudage. La bande flexible inférieure peut être réalisée en tout matériau plastique tel qu'un élastomère qui confère au dispositif électronique portable flexible une épaisseur et une résistance mécanique élevée. La bande flexible supérieure est un film mince réalisé en tout matériau plastique étanche.

Le dispositif électronique portable flexible est complété par un ensemble électronique au moins capable d'élaborer une information. Cet ensemble électronique d'élaboration de l'information est disposé entre la bande flexible inférieure et la bande flexible supérieure. Dans le cas où l'objet électronique portable flexible est du type montre-bracelet, l'ensemble électronique doit être au moins capable d'élaborer et d'afficher une information, typiquement une information horaire. A cet effet, l'ensemble électronique d'élaboration et d'affichage d'une information se compose d'un dispositif d'affichage d'une information tel qu'une cellule d'affichage à cristal liquide et d'une plaquette de circuit imprimé sur laquelle sont montés les composants électroniques discrets et intégrés nécessaires au bon fonctionnement du dispositif électronique portable, notamment une base de temps. L'ensemble électronique d'élaboration et d'affichage d'une information est complété par un dispositif d'alimentation électrique tel qu'une batterie.

Le document EP 2 484 243 A1 divulgue un dispositif électronique portable flexible capable d'élaborer une information. Ce dispositif électronique portable flexible comprenant un corps souple agencé pour pouvoir être fixé à une partie d'un corps d'un utilisateur, le corps souple comprenant une bande flexible inférieure qui confère au dispositif électronique portable flexible une épaisseur et une résistance mécanique, et une bande flexible supérieure fixée sur la bande flexible inférieure. Le dispositif électronique portable flexible comprend par ailleurs un ensemble électronique pour élaborer l'information, l'ensemble électronique d'élaboration de l'information étant logé entre la bande flexible inférieure et la bande flexible supérieure du corps souple, le dispositif électronique portable flexible comportant en plus au moins un soufflet comprenant au moins un pli, prévu en un endroit de la longueur de la bande flexible inférieure, le soufflet étant apte à se comprimer et à se détendre selon une direction de symétrie longitudinale du dispositif électronique portable.

Le dispositif électronique portable flexible objet de la présente invention est destiné à être enroulé autour d'une partie d'un corps d'un utilisateur comme un poignet. On comprendra que le dispositif électronique portable est en contact avec le poignet de l'utilisateur par sa bande flexible inférieure qui est plus épaisse que la bande flexible supérieure pour conférer au dispositif électronique portable une épaisseur et une résistance mécanique. Par ailleurs, les bandes flexibles inférieure et supérieure présentent des coefficients d'élasticité différents. La bande flexible inférieure ayant un rayon de courbure plus faible que celui de la bande flexible supérieure, elle se comprime par rapport à la bande flexible supérieure. Lorsque la compression devient trop importante pour être supportée par la matière de la bande flexible inférieure, cette dernière forme une succession de renflements, ce qui pose des problèmes d'esthétique et nuit au confort au porter du dispositif électronique.

La présente invention a pour but de pallier ces inconvénients ainsi que d'autres encore en procurant un dispositif électronique portable dans lequel la bande flexible inférieure qui confère au dispositif électronique portable son épaisseur et sa forme se déforme de manière homogène sans former de plis disgracieux lorsque le dispositif électronique est porté au poignet d'un utilisateur.

A cet effet, la présente invention concerne un dispositif électronique portable flexible capable d'élaborer une information, ce dispositif électronique portable flexible comprenant un corps souple agencé pour pouvoir être fixé à une partie d'un corps d'un utilisateur, le corps souple comprenant une bande flexible inférieure qui confère au dispositif électronique portable flexible une épaisseur et une résistance mécanique, et une bande flexible supérieure fixée sur la bande flexible inférieure, le dispositif électronique portable flexible comprenant un ensemble électronique pour élaborer l'information, l'ensemble électronique d'élaboration de l'information étant logé entre la bande flexible inférieure et la bande flexible supérieure du corps souple, le corps souple comprenant au moins deux soufflets aptes à se comprimer et à se détendre selon l'axe longitudinal de symétrie du dispositif électronique portable flexible, le dispositif électronique portable flexible étant caractérisé en ce qu'au moins deux soufflets successifs comprenant chacun au moins un pli sont séparés l'un de l'autre par un élément de renfort transversal en un endroit de la longueur de la bande flexible inférieure, l'élément de renfort s'étendant transversalement à un axe longitudinal de symétrie du corps souple et étant solidarisé avec la bande flexible inférieure.

Le dispositif électronique portable flexible capable d'élaborer une information comprend un corps souple agencé pour pouvoir être fixé à une partie d'un corps d'un utilisateur, le corps souple comprenant une bande flexible inférieure qui confère au dispositif électronique portable flexible une épaisseur et une résistance mécanique, et une bande flexible supérieure fixée sur la bande flexible inférieure, le dispositif électronique portable flexible comprenant un ensemble électronique pour élaborer l'information, l'ensemble électronique d'élaboration de l'information étant logé entre la bande flexible inférieure et la bande flexible supérieure du corps souple, le dispositif électronique portable flexible étant caractérisé en ce qu'au moins un soufflet comprenant au moins un pli est prévu en un endroit de la longueur de la bande flexible inférieure, le soufflet étant apte à se comprimer et à se détendre selon une direction de symétrie longitudinale du dispositif électronique portable flexible.

Selon l'invention, la bande flexible inférieure comprend en combinaison au moins un élément de renfort transversal et au moins un soufflet.

Grâce à ces caractéristiques, la présente invention procure un dispositif électronique portable flexible dont la bande flexible inférieure qui confère au dispositif électronique portable flexible une épaisseur et une résistance mécanique est munie d'éléments de renfort transversaux et de soufflets qui ont pour but d'éviter une trop grande compression de la bande flexible inférieure qui favorise l'apparition de renflements disgracieux et nuisant au confort au porter du dispositif électronique. En effet, les renforts transversaux agissent à la façon de poutres rectilignes pincées à leurs deux extrémités entre la bande flexible inférieure et la bande flexible supérieure, ces poutres rectilignes empêchant totalement ou presque totalement la formation de renflements transversaux dans la bande flexible inférieure. De même, la présence des soufflets induit une absence partielle de matière aux endroits de la bande flexible inférieure où sont prévus les soufflets. Par conséquent, aux endroits des soufflets, la bande flexible inférieure présente un taux de compressibilité plus élevé, ce qui en combinaison avec le fait que les soufflets sont agencés pour se comprimer et se détendre selon une direction longitudinale du corps souple, permet d'éviter l'apparition de renflements longitudinaux dans la matière de la bande flexible inférieure.

D'autres caractéristiques et avantages de la présente invention ressortiront plus clairement de la description détaillée qui suit d'un mode de réalisation du dispositif électronique portable flexible selon l'invention, cet exemple étant donné à titre purement illustratif et non limitatif seulement, en liaison avec le dessin annexé sur lequel :
- la figure 1 est une vue schématique de profil d'un dispositif électronique portable flexible selon l'art antérieur en position enroulée qui laisse voir les renflements dans la bande flexible inférieure ;
- la figure 2 est une vue schématique de dessus du dispositif électronique portable selon l'invention, et
- la figure 3 est une vue partielle en coupe du dispositif électronique portable de la figure 2 dans la région des renforts transversaux et des soufflets.

La présente invention procède de l'idée générale inventive qui consiste à procurer un dispositif électronique portable flexible comprenant une bande flexible inférieure et une bande flexible supérieure solidarisée sur la bande flexible inférieure dans lequel la bande flexible inférieure qui confère au dispositif électronique portable une épaisseur et une résistance mécanique est dotée de moyens visant à empêcher la formation de renflements lorsque le dispositif électronique est enroulé par exemple autour d'un poignet d'un utilisateur. A cet effet, la présente invention prévoit de munir la bande flexible inférieure d'éléments de renfort s'étendant selon une direction transversale à une direction de symétrie longitudinale du dispositif électronique portable. Ces éléments de renfort, pincés à leurs deux extrémités entre la bande flexible inférieure et la bande flexible supérieure, empêchent l'apparition de renflements dans la bande flexible inférieure selon une direction transversale de l'objet électronique portable. On forme dans la bande flexible inférieure un ou plusieurs soufflets comprenant chacun au moins un pli et qui se compriment et se détendent selon une direction de symétrie longitudinale du dispositif électronique portable. Aux endroits des soufflets, la matière de la bande flexible inférieure est partiellement absente, ce qui améliore le taux de compressibilité de la bande flexible inférieure et permet d'éviter l'apparition de renflements selon la direction longitudinale du dispositif électronique portable. Enfin, selon l'invention, on combine avantageusement les renforts transversaux et les soufflets pour éviter toute déformation transversale et longitudinale de la bande flexible inférieure.

La figure 1 est une vue de profil d'un dispositif électronique portable flexible selon l'art antérieur. Désigné dans son ensemble par la référence numérique générale 1, le dispositif électronique portable selon l'art antérieur est représenté à l'état enroulé comme tel est le cas lorsqu'il est porté autour d'une partie d'un corps d'un porteur tel qu'un poignet. Le dispositif électronique portable 1 se présente sous la forme d'une bande flexible formée de deux brins de bracelet 2 et 4 enroulés l'un par-dessus l'autre à l'état porté. Le dispositif électronique portable 1 comprend une bande flexible inférieure 6 et une bande flexible supérieure 8 solidarisée sur la bande flexible inférieure 6 par tout moyen approprié tel que le collage ou le soudage, en particulier le thermo-soudage. La bande flexible inférieure 6 est réalisée en tout matériau plastique comme un élastomère qui confère au dispositif électronique portable 1 une épaisseur et une résistance mécanique élevée. Quant à la bande flexible supérieure 8, il s'agit d'un film mince réalisé en un matériau plastique étanche.

Dans l'état enroulé illustré à la figure 1, on voit que la bande flexible inférieure 6 présente du côté par lequel la bande flexible inférieure 6 est en contact par exemple avec un poignet d'un porteur, une succession de renflements désignés par la référence alphabétique A. Ces renflements, dus à la courbure du dispositif électronique portable 1 et à la différence entre les coefficients d'élasticité des matériaux qui forment respectivement la bande flexible inférieure 6 et la bande flexible supérieure 8, nuisent à l'aspect esthétique ainsi qu'au confort au porter du dispositif électronique portable 1.

La présente invention a pour but de remédier au problème mentionné ci-dessus en proposant un dispositif électronique portable flexible tel qu'illustré aux figures 2 et 3 annexées à la présente demande de brevet. Désigné dans son ensemble par la référence numérique générale 10, le dispositif électronique portable flexible 10 selon l'invention est d'un type similaire à celui du dispositif électronique portable flexible 1 selon l'art antérieur discuté ci-dessus en liaison avec la figure 1. En particulier, le dispositif électronique portable flexible 10 selon l'invention comprend un corps souple qui se présente sous la forme d'une bande flexible formée de deux brins de bracelet 12 et 14 disposés dans le prolongement l'un de l'autre et enroulés l'un par-dessus l'autre à l'état porté du dispositif électronique portable 10. Le corps souple se compose d'une bande flexible inférieure 16, par exemple mais non limitativement en élastomère, et d'une bande flexible supérieure 18 réalisée en un matériau plastique fin et étanche fixée sur un périmètre extérieur 20 de la bande flexible inférieure 16. On comprendra que la bande flexible supérieure 18 peut aussi, le cas échéant, être collée sur toute la surface de la bande flexible inférieure 16.

Le dispositif électronique portable flexible 10 selon l'invention est destiné au moins à élaborer une information et, selon une variante préférée mais non limitative de l'invention, à élaborer et à afficher une information horaire. Dans ce dernier cas, le dispositif électronique portable 10 est équipé d'un ensemble électronique d'élaboration et d'affichage de l'information (non illustré sur les figures 2 et 3) comprenant au moins un dispositif d'affichage d'informations tel qu'une cellule d'affichage à cristal liquide, une plaquette de circuit imprimé sur laquelle sont fixés les composants discrets et intégrés nécessaires à l'affichage de l'heure, et une batterie souple. Ces différents composants sont de forme généralement rectangulaire et plane et sont agencés les uns au-dessus des autres. L'ensemble électronique que forment ces composants est disposé dans un logement 22 délimité dans la bande flexible inférieure 16.

Conformément à l'invention, au moins un et, de préférence, une pluralité d'éléments de renfort 24 sont solidarisés avec la bande flexible inférieure 16. Ces éléments de renfort 24 s'étendent transversalement à une direction de symétrie longitudinale X-X du dispositif électronique portable flexible 10. Ces éléments de renfort 24 sont fixés sur la bande flexible inférieure 16 par collage ou par surmoulage du matériau dans lequel est réalisée la bande flexible inférieure 16. Ces éléments de renfort 24 sont préférentiellement disposés sur une face supérieure 26 de la bande flexible inférieure 16 destinée à être recouverte par la bande flexible supérieure 18. Toutefois, selon une variante, les éléments de renfort 24 peuvent aussi être noyés dans la matière de la bande flexible inférieure 16. Ces éléments de renfort 24 sont préférentiellement placés dans la zone du logement 22 et dans les zones des brins du bracelet 12 et 14 adjacentes au logement 22.

Comme on le voit à l'examen des figures, les éléments de renfort transversaux 24 se présentent sous la forme de poutres rectilignes dont les extrémités s'étendent sensiblement jusqu'au niveau du périmètre extérieur 20 de la bande flexible inférieure 16, de sorte que lorsqu'on fixe la bande flexible supérieure 18 sur la bande flexible inférieure 16, les extrémités 28 des éléments de renfort transversaux 24 sont pincées entre la bande flexible inférieure 16 et la bande flexible supérieure 18. De la sorte, les éléments de renfort transversaux 24 empêchent la bande flexible inférieure 16 de se déformer transversalement lorsque le dispositif électronique portable 10 selon l'invention est enroulé autour d'un poignet d'un utilisateur.

Les éléments de renfort transversaux 24 décrits ci-dessus suffisent déjà à eux seuls à améliorer l'aspect esthétique et le confort au porter du dispositif électronique portable 10 lorsque celui-ci est enroulé autour d'un poignet d'un utilisateur. Néanmoins, selon l'invention, on ménage dans la bande flexible inférieure 16 au moins un et préférentiellement une pluralité de soufflets 30 formés chacun de deux plis 32 qui se compriment et se détendent selon la direction de symétrie longitudinale X-X du dispositif électronique portable 10 selon l'invention. De préférence, deux soufflets 30 successifs sont séparés l'un de l'autre par un élément de renfort transversal 24. On comprendra que la présence des soufflets 30 induit une absence partielle de matière aux endroits de la bande flexible inférieure 16 où sont prévus les soufflets 30. Par conséquent, aux endroits des soufflets 30, la bande flexible inférieure 16 présente un taux de compressibilité plus élevé, ce qui en combinaison avec le fait que les soufflets 30 sont agencés pour se comprimer et se détendre selon une direction longitudinale X-X du corps souple, permet d'éviter l'apparition de renflements longitudinaux dans la matière de la bande flexible inférieure 16.

Ainsi, en combinant les éléments de renfort transversaux 24 avec les soufflets 30, on évite à la fois les déformations transversales et les déformations longitudinales de la matière souple dans laquelle est réalisée la bande flexible inférieure 16.

Ilva de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées.

## Revendications

1. Dispositif électronique portable flexible capable d'élaborer une information, ce dispositif électronique portable flexible (10) comprenant un corps souple agencé pour pouvoir être fixé à une partie d'un corps d'un utilisateur, le corps souple comprenant une bande flexible inférieure (16) qui confère au dispositif électronique portable flexible (10) une épaisseur et une résistance mécanique, et une bande flexible supérieure (18) fixée sur la bande flexible inférieure (16), le dispositif électronique portable flexible (10) comprenant un ensemble électronique pour élaborer l'information, l'ensemble électronique d'élaboration de l'information étant logé entre la bande flexible inférieure (16) et la bande flexible supérieure (18) du corps souple, le corps souple comprenant au moins deux soufflets (30) aptes à se comprimer et à se détendre selon l'axe longitudinal de symétrie (X-X) du dispositif électronique portable flexible (10), le dispositif électronique portable flexible étant **caractérisé en ce qu'**au moins deux soufflets (30) successifs comprenant chacun au moins un pli (32) sont séparés l'un de l'autre par un élément de renfort transversal (24) en un endroit de la longueur de la bande flexible inférieure (16), l'élément de renfort (24) s'étendant transversalement à un axe longitudinal de symétrie (X-X) du corps souple et étant solidarisé avec la bande flexible inférieure (16).

## Patentansprüche

1. Biegsame, tragbare elektronische Vorrichtung, die Informationen erstellen kann, wobei diese biegsame, tragbare elektronische Vorrichtung (10) einen nachgiebigen Körper umfasst, der dafür ausgelegt ist, an einem Körperteil eines Anwenders befestigt zu werden, wobei der nachgiebige Körper ein unteres biegsames Band (16), das der biegsamen, tragbaren elektronischen Vorrichtung (10) eine Dicke und einen mechanischen Widerstand verleiht, und ein oberes biegsames Band (18), das an dem unteren biegsamen Band (16) befestigt ist, aufweist, wobei die biegsame, tragbare elektronische Vorrichtung (10) eine elektronische Anordnung umfasst, um die Informationen zu erstellen, wobei die elektronische Anordnung zur Erstellung von Informationen zwischen dem unteren biegsamen Band (16) und dem oberen biegsamen Band (18) das nachgiebigen Körpers untergebracht ist, wobei der nachgiebige Körper wenigstens zwei Bälge (30), die sich entlang der Symmetrielängsachse (X-X) der biegsamen, tragbaren elektronischen Vorrichtung (10) zusammenziehen und ausdehnen können, umfasst, wobei die biegsame, tragbare elektronische Vorrichtung **dadurch gekennzeichnet ist, dass** wenigstens zwei aufeinander folgende Bälge (30), die jeweils wenigstens eine Falte (32) aufweisen, voneinander durch ein transversales Verstärkungselement (24) an einer Stelle auf der Länge des unteren biegsamen Bandes (16) getrennt sind, wobei sich das Verstärkungselement (24) quer zu einer Symmetrielängsachse (X-X) des nachgiebigen Körpers erstreckt und mit dem unteren biegsamen Band (16) verbunden ist.

## Claims

1. Flexible portable electronic device capable of generating an item of information, said flexible portable electronic device (10) including a flexible body arranged to be capable of attachment to a part of a user's body, the flexible body including a lower flexible band (16) that gives the flexible portable electronic device (10) thickness and mechanical resistance, and an upper flexible band (18) fixed to the lower flexible band (16), the flexible portable electronic device (10) including an electronic assembly for generating information, the electronic assembly for generating information being housed between the lower flexible band (16) and the upper flexible band (18) of the flexible body, the flexible portable electronic including at least two bellows (30) capable of compressing and of relaxing along the longitudinal axis of symmetry (X-X) of the flexible portable electronic device (10), the flexible portable electronic device being **characterized in that** at least two successive bellows (30) each including at least one fold (32) are separated from each other by a transverse reinforcing element (24) at one location on the length of the lower flexible band (16), the reinforcing element (24) extending transversely to a longitudinal axis of symmetry (X-X) of the flexible body and being secured to the lower flexible band (16).
